# EUROPÄISCHE PATENTSCHRIFT

(11) **EP 2 529 385 B1**
(45) Veröffentlichungstag und Bekanntmachung des Hinweises auf die Patenterteilung: **04.03.2015**
(21) Anmeldenummer: 11700901.9
(22) Anmeldetag: 24.01.2011
(51) Int. Cl.: H01H 71/02, H01H 71/10

(54) **VERBINDUNGSELEMENT UND MEHRPOLIGES SCHUTZSCHALTGERÄT**
CONNECTION ELEMENT AND MULTI-POLE PROTECTIVE SWITCHING DEVICE
ÉLÉMENT DE RACCORDEMENT ET DISPOSITIF DISJONCTEUR MULTIPOLAIRE

(30) Priorität: 26.03.2010 DE 102010012982; 26.01.2010 DE 102010005727
(43) Veröffentlichungstag der Anmeldung: 05.12.2012
(73) Patentinhaber: ABB AG, 68309 Mannheim (DE)
(72) Erfinder: WEBER, Ralf, 69123 Heidelberg (DE); EPPE, Klaus-Peter, 69429 Waldbrunn (DE)
(86) Internationale Anmeldenummer: PCT/EP2011/000272
(87) Internationale Veröffentlichungsnummer: WO 2011/091972

(56) Entgegenhaltungen:
- EP-A2- 1 137 036
- DE-U- 1 973 476
- US-A- 5 109 142
- US-A- 5 172 087

## Beschreibung

Die Erfindung betrifft ein Verbindungselement für den Zusammenbau einer mehrpoligen Leitungsschutzschaltereinheit aus aneinandergereihten, beispielsweise ein- zwei, drei- oder vierpoligen Schutzschaltern, umfassend eine die Schaltknebel der aneinandergereihten Schutzschalter gemeinsam übergreifenden Schiene, gemäß dem Oberbegriff des Anspruchs 1.

Die Erfindung betrifft weiterhin eine mehrpolige Leitungsschutzschaltereinheit, die aus aneinandergereihten ein- oder zweipoligen Schutzschalten zusammengesetzt ist, mit einer die Schaltknebel der Schutzschalter gemeinsam übergreifenden Schiene, gemäß dem Oberbegriff des Anspruchs 7.

Ein gattungsgemäßes Verbindungselement und ein gattungsgemäßes aus aneinandergereihten einpoligen Schutzschalten zusammengebautes mehrpoliges Gerät sind im Prinzip bekannt, beispielsweise aus der DE 92 03 138 U, der EP 0 694 946 A1, der US 5 172 087 A und der DE 1973 476 U.

Mehrpolige Leitungsschutzschaltereinheiten lassen sich in einfacher Weise individuell aus einzelnen ein- zwei, drei- oder vierpoligen Leitungsschutzschaltern, in der Regel im Montagewerk oder ggf. vor Ort im Bedarfsfall, herstellen, indem sie nebeneinandergereiht auf einer üblichen Profilschiene angeordnet werden und durch zusätzliche spezielle Verbindungselemente mechanisch miteinander gekoppelt sind. Die Schaltgriffe oder Schaltknebel der aneinandergereihten Geräte werden dabei mit einer Verbindungsschiene, welche dieselben gemeinsam übergreift, mechanisch aneinandergekoppelt. Dies hat den Effekt, dass, wenn man den Schaltknebel eines der Geräte betätigt, also beispielsweise von der Ausschalt- in die Einschaltstellung verschwenkt, die Schaltknebel der anderen im Verbund aneinandergereihten Geräte von der Verbindungsschiene mitgenommen und ebenfalls zwangsweise verschwenkt werden. Verbindungsschienen sind dabei aus Kostengründen und aus Gründen der Betriebssicherheit oft aus einem isolierenden Kunststoff, beispielsweise aus einem Thermoplast, hergestellt, sie können aber auch aus Metall bestehen

Erfolgt die Betätigung der Schaltknebel an einem der im Verbund außen gelegenen Geräte, so kann sich die Verbindungsschiene in sich verwinden oder verbiegen, so dass sie in eine Schräglage kommen kann. Der Schaltknebel desjenigen Gerätes, das im Verbund an der entgegengesetzten Seite zu demjenigen Gerät liegt, dessen Schaltknebel betätigt wird, würde wegen der Verwindung der Verbindungsschiene dann zeitlich verzögert geschaltet werden. Auch muss eine recht hohe Schaltkraft aufgebracht werden, um in diesem Falle alle Pole zu schalten, denn ein Teil der Schaltkraft wird durch die Verformung der Verbindungsschiene absorbiert und muss ausgeglichen werden.

Es ist daher die Aufgabe der vorliegenden Erfindung, ein Verbindungselement für den Zusammenbau einer mehrpoligen Leitungsschutzschaltereinheit aus aneinandergereihten Schutzschaltern so zu verbessern, dass der Bedienkomfort und die Schaltsicherheit beim gemeinsamen Schalten nebeneinander im Verbund gereihter Geräte erhöht wird.

Es ist eine weitere Aufgabe der vorliegenden Erfindung, eine mehrpolige Leitungsschutzschaltereinheit, die aus aneinandergereihten ein- oder zweipoligen Schutzschalten zusammengesetzt ist, zu verbessern, so dass der Bedienkomfort und die Schaltsicherheit beim gemeinsamen Schalten nebeneinander im Verbund gereihter Geräte erhöht wird.

Die Aufgabe wird bezüglich des Verbindungselements gelöst durch ein Verbindungselement mit den Merkmalen des Anspruchs 1.

Die Aufgabe wird bezüglich der mehrpoligen Leitungsschutzschaltereinheit gelöst durch eine mehrpolige Leitungsschutzschaltereinheit mit den Merkmalen des Anspruchs 7.

Erfindungsgemäß also besitzt die Schiene wenigstens eine Führungslasche, die schwenkbeweglich an dem Gehäuse eines der Schutzschalter gehalten ist. Die Führungslasche verleiht der Schiene beim Verschwenken eines Schaltknebels eine höhere Steifigkeit, so dass die Verbindungsschiene sich nicht in sich verwinden oder verbiegen kann.

Gemäß einer vorteilhaften Ausführungsform der Erfindung besitzt die Schiene an jedem ihrer freien Enden je eine Führungslasche, die an den äußeren Gehäusebreitseiten der mehrpoligen Leitungsschutzschaltereinheit schwenkbeweglich gehalten sind. Dadurch ist ein Verwinden der Verbindungsschiene besonders effektiv vermeidbar.

Gemäß einer vorteilhaften Ausführungsform der Erfindung ist die Schiene eine Profilschiene, deren Profilkontur der Außenkontur der Schaltknebel angepasst ist. Üblicherweise verwendete Schaltknebel haben beispielsweise eine halbkreisförmige Querschnittskontur, und eine erfindungsgemäße Verbindungsschiene hat eine daran angepasste U-förmige oder rinnenförmige Querschnittskontur.

Gemäß einer vorteilhaften Ausführungsform der Erfindung besitzt die Führungslasche einen der Gehäusebreitseite zugewandten Rastnoppen. Damit kann sie schwenkbeweglich in einer entsprechenden Ausnehmung an der Gehäusebreitseite verrastet werden.

Gemäß einer vorteilhaften Ausführungsform der Erfindung besitzt die Führungslasche eine bogenförmige, kulissenartige Ausnehmung zur Aufnahme eines geräteseitigen Führungsstiftes. Die Führung durch einen solchen Stift unterstützt die Verbindungssteifigkeit.

Gemäß einer vorteilhaften Ausführungsform der Erfindung umfasst die Schiene ein dieselbe federnd gegen die Schaltknebel drückendes Federelement. Dies kann beispielsweise ein federnder Steg sein, der senkrecht zur inneren Profiloberfläche der Verbindungsschiene hervorsteht. Vorteilhaft ist das insbesondere, wenn die Profilkontur der Verbindungsschiene größer ist als die Oberflächenkontur des Schaltknebels.

Bei einer erfindungemäßen, aus aneinandergereihten Schutzschaltern zusammengesetzten mehrpoligen Leitungsschutzschaltereinheit mit einer die Schaltknebel der Schutzschalter gemeinsam übergreifenden Schiene besitzt die Schiene wenigstens eine Führungslasche, die schwenkbeweglich an dem Gehäuse eines der Schutzschalter gehalten ist.

Gemäß einer vorteilhaften Ausführungsform der Erfindung weist die äußere Gehäusebreitseite eine zur Frontseite hin offene, absatzförmige Ausnehmung auf, in der die Führungslasche gelagert ist, so dass die Breitseiten der Führungslasche und der äußeren Gehäusebreitseite bündig aneinander anschließen. Damit ist gewährleistet, dass an die Breitseite der aus aneinandergereihten ein- oder zweipoligen Schutzschaltern zusammengesetzten mehrpoligen Leitungsschutzschaltereinheit weitere Schalter ohne Zwischenraum angereiht werden können.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine aus vier aneinandergereihten einpoligen Schutzschaltern zusammmengesetzte vierpolige Leitungsschutzschaltereinheit,
- Figur 2: eine die Schaltknebel der aneinandergereihten Schutzschalter gemeinsam übergreifende Schiene,
- Figur 3: eine Detailansicht der an den Schaltknebeln aufgesteckten Schiene nach Fig. 1 und 2, sowie
- Figur 4: eine Detailansicht der an den Schaltknebeln aufgesteckten Schiene mit einer alternativen Ausführungsform des Federelements.

In den Figuren werden gleiche oder gleichwirkende Bauteile oder Elemente mit denselben Bezugszeichen bezeichnet.

Figur 1 zeigt eine aus vier aneinandergereihten einpoligen Schutzschaltern 101, 101', 101", 101"' zusammengebaute vierpolige Leitungsschutzschaltereinheit 100. Die Schaltknebel 11 der aneinandergereihten Schutzschalter 101, 101', 101", 101 "' sind mittels einer dieselben gemeinsam übergreifenden Schiene 10 miteinander gekoppelt, so dass bei manuellem Verschwenken des Schaltknebels eines der Schutzschalter die Schaltknebel der anderen Schutzschalter mit verschwenkt werden, so dass ein gemeinsames Ein- oder Ausschalten aller vier aneinandergereihten Schutzschalter dadurch gewährleistet ist.

Die Schiene 10 besitzt an jedem ihrer freien Enden je eine Führungslasche 12, 12', die an den äußeren Gehäusebreitseiten 103 der mehrpoligen Leitungsschutzschaltereinheit 10) schwenkbeweglich gehalten sind. Die Schiene 10 ist eine Profilschiene mit einer U-förmigen Profilkontur, die der halbkreisförmigen Außenkontur der Schaltknebel angepasst ist.

Die Führungslasche 12' besitzt einen der Gehäusebreitseite 103 zugewandten Rastnoppen 13. Damit kann sie in eine Ausnehmung an der Breitseite 102 verrastend eingreifen. Die andere Führungslasche 12 besitzt eine kreisförmige Rastausnehmung, und die entsprechende Breitseite der Schutzschalterkombination besitzt einen Rastnoppen, hier nicht dargestellt, so dass auch an der anderen Seite der Verbindungsschiene eine Rastverbindung zwischen der Verbindungsschiene und dem Gerätegehäuse gegeben ist. Die Rastnoppen 13 stellen dabei die Lagerung im Gehäuse dar.

Die Führungslaschen 12' besitzt eine bogenförmige, kulissenartige Ausnehmung 14 zur Aufnahme eines geräteseitigen Führungsstiftes 106, wodurch die Führung am Gehäuse weiter verbessert ist.

Die Schiene 10 umfasst ein dieselbe federnd gegen die Schaltknebel 11 drückendes Federelement 15. Dieses ist hier als federnder Steg realisiert und steht, wie in der Fig. 2 gezeigt, senkrecht auf der Innenseite der Profilkontur der Schiene 10. Es dient dazu, die Schiene 10 federnd gegen die Schaltknebel zu drücken, wie in Fig. 3 verdeutlicht ist. Dies ist dann besonders nützlich, wenn die Profilkontur der Schiene 10 so ausgelegt ist, dass sie ein gewisses Spiel zu den Schaltknebeln aufweist. Das Federelement 15 drückt dann die Schiene 10 federnd gegen die Schaltknebel.

In der in der Figur 4 gezeigten Ausführungsform ist das federnde Element als ein federnder Steg 15' realisiert, der an der Führungslasche 12 angebracht ist. Der federnde Steg 15' befindet sich somit wie die Führungslasche 12 außen seitlich an der Breitseite 103 des Schaltgerätes 102 und stützt sich an einem Anschlag an der Breitseite 103 ab.

Die äußere Gehäusebreitseite 103 weist eine zur Frontseite 104 hin offene, absatzförmige Ausnehmung 105 auf, in der die Führungslasche 12 gelagert ist. An der gegenüberliegenden Breitseite, die in der Ansicht der Fig. 1 und 3 nicht sichtbar ist, ist eine entsprechende weitere Ausnehmung angebracht. Die Ausnehmung 105 hat die Form eines V-förmigen Einschnittes. Die Lasche 12 steht mit ihrem freien Ende auf dem Grund des V-förmigen Einschnitts auf. Dadurch ist erreicht, dass die Breitseiten der Führungslaschen 12, 12'und der äußeren Gehäusebreitseite 103 bündig aneinander anschließen. Die Führungslaschen 12, 12' stehen nicht über die Breitseiten 102 über. Daher kann an den Schutzschalterverbund 100 mit der Verbindungsschiene ein weiterer Schutzschalter seitlich ohne Zwischenraum angereiht werden.

**Bezugszeichenliste**

| | |
|---|---|
| 10 | Schiene |
| 11 | Schaltknebel |
| 12 | Führungslasche |
| 12' | Führungslasche |
| 13 | Rastnoppe |
| 14 | Bogenförmige Ausnehmung |
| 15 | Federelement |
| 15' | Federelement, federnder Steg |
| 100 | Leitunqsschutzschaltereinheit |
| 101 | Schutzschalter |
| 101' | Schutzschalter |
| 101" | Schutzschalter |
| 101'" | Schutzschalter |
| 102 | Gehäuse |
| 103 | Breitseite |
| 104 | Frontseite |
| 105 | Ausnehmung |
| 106 | Geräteseitiger Führungsstift |

## Patentansprüche

1. Verbindungselement für den Zusammenbau einer mehrpoligen Leitungsschutzschaltereinheit (100) aus aneinandergereihten Schutzschaltern (101, 101', 101", 101"'), umfassend eine die Schaltknebel (11) der aneinandergereihten Schutzschalter (101, 101', 101 ", 101"') gemeinsam übergreifende Schiene (10), **dadurch gekennzeichnet, dass** die Schiene (10) an jedem ihrer freien Enden je eine Führungslasche (12, 12') besitzt die schwenkbeweglich an dem Gehäuse (102) eines der Schutzschalter (101, 101', 101", 101"') gehalten werden können.

2. Verbindungselement nach Anspruch 1, **dadurch gekennzeichnet, dass** die Führungslaschen (12,12') an den äußeren Gehäusebreitseiten (103) der mehrpoligen Leitungsschutzschaltereinheit (100) schwenkbeweglich gehalten sind.

3. Verbindungselement nach Anspruch 1, **dadurch gekennzeichnet, dass** die Schiene (10) eine Profilschiene ist, deren Profilkontur der Außenkontur der Schaltknebel (11) angepasst ist.

4. Verbindungselement nach Anspruch 2, **dadurch gekennzeichnet, dass** die Führungslasche (12') einen der Gehäusebreitseite (103) zugewandten Rastnoppen (13) besitzt.

5. Verbindungselement nach Anspruch 2, **dadurch gekennzeichnet, dass** die Führungslasche (12') eine bogenförmige, kulissenartige Ausnehmung (14) zur Aufnahme eines geräteseitigen Führungsstiftes (106) besitzt.

6. Verbindungselement nach Anspruch 3, **dadurch gekennzeichnet, dass** die Schiene (10) ein dieselbe federnd gegen die Schaltknebel (11) drückendes Federelement (15) umfasst.

7. Aus aneinandergereihten Schutzschaltern (101, 101', 101 ", 101"') zusammengesetzte mehrpolige Leitungsschutzschaltereinheit (100) mit einer die Schaltknebel (11) der Schutzschalter (101, 101', 101", 101"') gemeinsam übergreifenden Schiene (10),
**dadurch gekennzeichnet, dass** die Schiene (10) an jedem ihrer freien Enden je eine Führungslasche (12, 12') besitzt die schwenkbeweglich an dem Gehäuse (102) eines der Schutzschalter (101, 101', 101", 101"') gehalten sind.

8. Aus aneinandergereihten Schutzschaltern zusammengesetzte mehrpolige Leitungsschutzschaltereinheit (100) nach Anspruch 7, **dadurch gekennzeichnet**, Führungslaschen (12, 12') an den äußeren Gehäusebreitseiten (103) des mehrpoligen Gerätes (100) schwenkbeweglich gehalten sind.

9. Aus aneinandergereihten Schutzschaltern zusammengesetzte mehrpolige Leitungsschutzschaltereinheit (100) nach Anspruch 8, **dadurch gekennzeichnet, dass** die äußere Gehäusebreitseite (103) eine zur Frontseite (104) hin offene, absatzförmige Ausnehmung (105) aufweist, in der die Führungslasche (12, 12') gelagert ist, so dass die Breitseiten der Führungslasche (12, 12') und der äußeren Gehäusebreitseite (103) bündig aneinander anschließen.

## Claims

1. Connecting element for the assembly of a multipole line circuit breaker unit (100) comprising circuit breakers (101, 101', 101", 101"') which are arranged in a row, comprising a rail (10) which engages over the toggle switches (11) of the circuit breakers (101, 101', 101'', 101'''), which are arranged in a row, together, **characterized in that** the rail (10) has a respective guide lug (12, 12') at each of its free ends, it being possible for the said guide lugs to be held in a pivotable manner on the housing (102) of one of the circuit breakers (101, 101', 101'', 101''').

2. Connecting element according to Claim 1, **characterized in that** the guide lugs (12, 12') are held in a pivotable manner on the outer housing broad sides (103) of the multipole line circuit breaker unit (100).

3. Connecting element according to Claim 1, **characterized in that** the rail (10) is a profile rail, the profile contour of this profile rail being matched to the outer contour of the toggle switches (11).

4. Connecting element according to Claim 2, **characterized in that** the guide lug (12') has a latching knob (13) which faces the housing broad side (103).

5. Connecting element according to Claim 2, **characterized in that** the guide lug (12') has an arcuate, slotted guide-like recess (14) for receiving a device-side guide pin (106).

6. Connecting element according to Claim 3, **characterized in that** the rail (10) comprises a spring element (15) which presses the said rail against the toggle switches (11) with a spring action.

7. Multipole line circuit breaker unit (100) which is composed of circuit breakers (101, 101', 101'', 101''') which are arranged in a row, having a rail (10) which engages over the toggle switches (11) of the circuit breakers (101, 101', 101'', 101''') together, **characterized in that** the rail (10) has a respective guide lug (12, 12') at each of its free ends, the said guide lugs being held in a pivotable manner on the housing (102) of one of the circuit breakers (101, 101', 101'', 101''').

8. Multipole line circuit breaker unit (100) which is composed of circuit breakers which are arranged in a row according to Claim 7, **characterized in that** guide lugs (12, 12') are held in a pivotable manner on the outer housing broad sides (103) of the multipole device (100).

9. Multipole line circuit breaker unit (100) which is composed of circuit breakers which are arranged in a row according to Claim 8, **characterized in that** the outer housing broad side (103) has a shoulder-like recess (105) which is open towards the front face (104) and in which the guide lug (12, 12') is mounted, so that the broad sides of the guide lug (12, 12') and the outer housing broad side (103) adjoin one another such that they are flush.

## Revendications

1. Elément de raccordement pour l'assemblage d'une unité de disjoncteurs multipolaire (100) constituée de disjoncteurs (101, 101', 101", 101"') disposés en rangée, comprenant un rail (10) venant en prise par le dessus en commun avec la manette de commande (11) des disjoncteurs (101, 101', 101", 101"') disposés en rangée, **caractérisé en ce que** le rail (10) possède, au niveau de chacune de ses extrémités libres, une patte de guidage respective (12, 12'), lesquelles pattes peuvent être retenues de manière pivotante sur le boîtier (102) de l'un des disjoncteurs (101, 101', 101", 101"').

2. Elément de raccordement selon la revendication 1, **caractérisé en ce que** les pattes de guidage (12, 12') sont retenues de manière pivotante au niveau des côtés larges extérieurs du boîtier (103) de l'unité de disjoncteurs multipolaire (100).

3. Elément de raccordement selon la revendication 1, **caractérisé en ce que** le rail (10) est un rail profilé dont le contour profilé est adapté au contour extérieur de la manette de commande (11).

4. Elément de raccordement selon la revendication 2, **caractérisé en ce que** la patte de guidage (12') possède une protubérance d'encliquetage (13) tournée vers le côté large du boîtier (103).

5. Elément de raccordement selon la revendication 2, **caractérisé en ce que** la patte de guidage (12') possède un évidement de forme courbe, de type coulisse (14), pour recevoir une goupille de guidage (106) du côté de l'appareil.

6. Elément de raccordement selon la revendication 3, **caractérisé en ce que** le rail (10) comprend un élément de ressort (15) celui-ci élastiquement contre la manette de commande (11).

7. Unité de disjoncteurs multipolaire (100) constituée de disjoncteurs (101, 101', 101", 101"') disposés en rangée, comprenant un rail (10) venant en prise par le dessus en commun avec la manette de commande (11) des disjoncteurs (101, 101', 101", 101"'),
**caractérisée en ce que** le rail (10) possède, au niveau de chacune de ses extrémités libres, une patte de guidage respective (12, 12'), lesquelles pattes sont retenues de manière pivotante sur le boîtier (102) de l'un des disjoncteurs (101, 101', 101", 101"').

8. Unité de disjoncteurs multipolaire (100) constituée de disjoncteurs disposés en rangée selon la revendication 7, **caractérisée en ce que** les pattes de guidage (12, 12') sont retenues de manière pivotante au niveau des côtés larges extérieurs du boîtier (103) de l'unité de disjoncteurs multipolaire (100).

9. Unité de disjoncteurs multipolaire (100) constituée de disjoncteurs disposés en rangée selon la revendication 8, **caractérisée en ce que** le côté large extérieur du boîtier (103) présente un évidement (105) en forme d'épaulement, ouvert vers le côté frontal (104), dans lequel est supportée la patte de guidage (12, 12'), de telle sorte que les côtés larges de la patte de guidage (12, 12') et du côté large extérieur du boîtier (103) se raccordent en affleurement les uns contre les autres.
